# EUROPÄISCHE PATENTSCHRIFT

(11) **EP 1 118 522 B1**
(45) Veröffentlichungstag und Bekanntmachung des Hinweises auf die Patenterteilung: **22.03.2006**
(21) Anmeldenummer: 01250020.3
(22) Anmeldetag: 16.01.2001
(51) Int. Cl.: B61L 29/00, B61L 1/14

(54) **Verfahren zur Abstandssicherung von Zügen**
Distance security method for trains
Procédé de sécurité de distance pour trains

(30) Priorität: 19.01.2000 DE 10002908
(43) Veröffentlichungstag der Anmeldung: 25.07.2001
(73) Patentinhaber: SIEMENS AKTIENGESELLSCHAFT, 80333 München (DE)
(72) Erfinder: Kobus, Michael, 38162 Cremlingen (DE)

(56) Entgegenhaltungen:
- DE-A- 19 832 602

## Beschreibung

Die Erfindung bezieht sich auf ein Verfahren nach dem Oberbegriff des Patentanspruches 1. Ein solches Verfahren ist aus Signal + Draht (88)10/96, Seiten 11 bis 19 bekannt.

Die Offenlegungsschrift DE 198 32 602 A1 offenbart ein zugrollstandigkeitsverfahren mittels Funkachszählern.

Für die Steuerung des Bahnverkehrs auf schwach und mäßig befahrenen Strecken wird zunehmend auf Stellwerke zur zentralen Steuerung und Überwachung des Betriebsgeschehens verzichtet. Statt dessen wird die hierfür erforderliche Logik auf die Fahrzeuge und/oder bestimmte Streckenelemente, vorzugsweise Weichen und Bahnübergänge, verteilt. Eine zentrale Leitstelle kann den Zügen bestimmte Fahrwege zuweisen und die Züge bestimmen selbst, ob, wann und wieweit sie diese Fahrwege befahren wollen. Hierzu nehmen sie auf dem Funkwege unmittelbar oder mittelbar Kontakt miteinander und/oder mit vorausliegenden Streckeneinrichtungen auf, um die von ihnen befahrbare freie Strecke bestimmen zu können. Ein nachfolgender Zug kann auf der ihm zugewiesenen Strecke so weit vorrücken wie diese vom vorausfahrenden Zug vollständig geräumt ist. Hierzu ist es erforderlich, dass der jeweils vorausfahrende Zug über seinen Fahrort, seine Zuglänge und den Zugzusammenhalt Bescheid weiß, um dem nachfolgenden Zug mitzuteilen, bis wohin er höchstens vorrücken darf, ohne auf ihn aufzufahren, oder um einen nachfolgenden Zug in die Lage zu versetzen, aus seiner Positionsmeldung selbst den Streckenpunkt zu bestimmen, bis zu dem er gefahrlos vorrücken kann. In jedem Fall ist es so, dass der nachfolgende Zug zur Abstandssicherung mehr oder weniger häufig zu dem vorausfahrenden Zug Kontakt aufnehmen muss, um sich ein Bild über den Frei- und Besetztzustand der vorausliegenden Strecke zu verschaffen. Initiiert wird diese Kontaktaufnahme z.B. durch das Befahren vorgegebener im Streckenatlas des nachfolgenden Zuges markierter Streckenpunkte. Diese Streckenpunkte sind so gewählt, dass der nachfolgende Zug für den Fall, dass ein vorausliegender, möglicherweise einen Gefahrenpunkt darstellender Streckenpunkt nicht befahren werden darf, noch zuverlässig vor diesem Gefahrenpunkt zum Halten kommen kann. Ein solcher möglicher Gefahrenpunkt kann beispielsweise ein Bahnhof, eine Weiche oder ein Bahnübergang sein.

Voraussetzung für das Bestimmen der vorausliegenden freien Strecke ist, dass eine Funkverbindung zum vorausfahrenden Zug zeitgerecht zustande kommt und dass der vorausfahrende Zug über seinen Fahrort und seine Zugintegrität Bescheid weiß. Kommt eine solche Funkverbindung nicht rechtzeitig zustande oder aber weiß der vorausfahrende Zug z. B. nicht zuverlässig über seinen Zusammenhalt Bescheid, so muss der nachfolgende Zug vor einem dann anzunehmenden Gefahrenpunkt anhalten, nämlich dem letzten Streckenpunkt, den der vorausfahrende Zug vollständig passiert hat. Dies ist der letzte Streckenpunkt, an dem der vorausfahrende Zug den nachfolgenden Zug mit den entsprechenden Positions- und Vollständigkeitsangaben versorgt hatte.

Ein solcher Gefahrenpunkt wird auch dann angenommen, wenn keine oder keine rechtzeitige Funkverbindung zum vorausfahrenden Zug zustande kommt. Dies kann z. B. bei defekten Funksende-/-empfangseinrichtungen des einen oder anderen Zuges der Fall sein, aber auch dann, wenn der vorausfahrende Zug für die Kommunikation mit dem nachfolgenden Zug augenblicklich keinen Funkkanal zur Verfügung stellen kann, weil er z. B. damit beschäftigt ist, Daten mit in seinem Fahrweg vorausliegenden Streckenelementen oder anderen Züge auszutauschen.

Aufgabe der vorliegenden Erfindung ist es, das Verfahren nach dem Oberbegriff des Patentanspruches 1 so weiterzubilden, dass auch für den Fall, dass keine rechtzeitige Kommunikationsverbindung zu einem vorausfahrenden Zug zustande kommt oder dass dieser Zug keine zuverlässigen Angaben über seinen Zugschluss machen kann, ein mindestens begrenztes Weitervorrücken des nachfolgenden Zuges nach Maßgabe der vom vorausfahrenden Zug zuverlässig freigefahrenen Strecke ermöglicht wird.

Die Erfindung löst diese Aufgabe durch die Merkmale des Patentanspruches 1.

Vorteilhafte Ausgestaltungen und Weiterbildungen des erfindungsgemäßen Verfahrens sind in den Unteransprüchen angegeben.

Das Verfahren soll insbesondere als Rückfallebene für den Fall einer Kommunikationsstörung dienen und gestattet dann auf den betreffenden Streckenbereichen ein Fahren im festen Blockabstand im Gegensatz zum Fahren im moving Blockabstand auf den übrigen Streckenbereichen; das Verfahren kann aber auch bei genügend dichter Folge abfragbarer Streckenpunkte zur alleinigen Abstandssicherung von Zügen verwendet sein, wobei die Züge dann durchgängig in vorgegebenen Blockabständen aufeinander folgen.

Die Erfindung ist nachstehend anhand eines in der Zeichnung verdeutlichten Ausführungsbeispieles näher erläutert. Die Zeichnung zeigt in
- Figur 1: einen mit einem Funkachszähler ausgerüsteten Bahnübergang mit einem sich dem Bahnübergang nähernden Zug, in
- Figur 2: den Bahnübergang mit dem inzwischen vorübergelaufenen Zug, der beim Bahnübergang bestimmte Daten deponiert hat, in
- Figur 3: einen sich dem Bahnübergang nähernden nachfolgenden Zug, der Kontakt mit dem vorausfahrenden Zug aufgenommen hat und in
- Figur 4: einen nachfolgenden Zug, der die für seine Fahrzeugsteuerung erforderlichen Daten bei dem Bahnübergang erfragt.

Figur 1 zeigt eine eingleisige Strecke S, die von einem Zug Z1 in Fahrrichtung von links nach rechts befahren wird; der Zug Z1 steht für ein Einzelfahrzeug oder einen aus mehreren gekuppelten Fahrzeugen gebildeten Fahrzeugverband. Die Strecke S wird von einem schematisch angedeuteten Bahnübergang BU gekreuzt. Bei Annäherung an den eingeschalteten Bahnübergang BU übermittelt der Zug Z1 ein ihn bezeichnendes Identitätskennzeichen J Z1 und die ihm bekannte Soll-Achszahl SA Z1 seiner Fahrzeuge auf funktechnischem Wege an eine ortsfeste Funksende-/-empfangseinrichtung des Bahnüberganges, die nachfolgend als Funkachszähler FAZ bezeichnet ist. Der Funkachszähler FAZ speichert die ihm vom Zug Z1 übermittelte Soll-Achszahl SA Z1 zusammen mit dem vom Zug gemeldeten Identitätskennzeichen J Z1 unter Löschung etwaiger noch gespeicherter älterer Identitätskennzeichen und Achszahlen für eine spätere Freimeldung des Bahnüberganges ab. Er ist ferner dazu eingerichtet, die ihm von den Ausschaltkontakten A1 und A2 des Bahnüberganges übermittelten Befahrungsmeldungen oder daraus abgeleitete Achsmeldungen zu zählen und zu speichern. Damit ist er in der Lage, zu prüfen, ob der Bahnübergang BU frei von Fahrzeugen ist und ob die Anzahl der tatsächlich vorübergelaufenen Fahrzeugachsen übereinstimmt mit der von einem Zug bei Annäherung an den Bahnübergang übermittelten Soll-Achszahl. Der Funkachszähler speichert die Soll- und die Ist-Achszahlen des an ihm vorbeigefahrenen Zuges oder ein daraus abgeleitetes Kennzeichen jeweils unter Beifügung des Identitätskennzeichens des betreffenden Zuges ab, um sie später auf Anfrage an einen nachfolgenden Zug zu übermitteln. Es ist aber auch möglich, dass der Funkachszähler die von den Ausschaltkontakten detektierten Ist-Achszahlen unter Beiordnung des Identitätskennzeichens des zugehörigen Zuges an eine gegebenenfalls für mehrere Streckenelemente gemeinsame übergeordnete Funksende-/-empfangseinrichtung, z. B. eine Leitstelle, übermittelt, mit der sich ein nachfolgender Zug zur Ermittlung oder zum Erfragen des Frei- und Besetztzustandes des Bahnüberganges in Verbindung setzt; hierzu hat der vorausfahrende Zug der Leitstelle z.B. über das Streckenelement seine Soll-Achszahl mitzuteilen oder das Streckenelement bestimmt aus den ihm mitgeteilten Soll- und den von ihm ermittelten Ist-Achszahlen, ob der vorausfahrende Zug das Streckenelement vollständig passiert hat; das Streckenelement übermittelt dann ein entsprechendes Kennzeichen an die Leitstelle. Die Übermittlung der Achszahlen vom Funkachszähler an die übergeordnete Funksende-/-empfangseinrichtung kann dabei leitungsgebunden oder drahtlos erfolgen.

In Figur 2 hat der Zug Z1 den Bahnübergang BU vollständig passiert. Annahmegemäß hat der Funkachszähler die ihm vom Zug Z1 bei Annäherung mitgeteilte Soll-Achszahl SA Z1 und die von den Ausschaltkontakten detektierten Ist-Achszahlen JA Z1 zusammen mit dem dem Zug Z1 zugewiesenen Identitätskennzeichen J Z1 gespeichert; bei Übereinstimmung der angekündigten Soll-Achszahl mit den tatsächlich ermittelten Ist-Achszahlen kann aus beiden Achszahlen ein Kennzeichen K Z1 gebildet und im Funkachszähler abgelegt sein, das besagt, dass der Zug Z1 mit allen seinen Achsen den Bahnübergang vollständig passiert hat. Mit dem vollständigen Passieren des Bahnüberganges werden dessen Sicherungseinrichtungen ausgeschaltet.

In Figur 3 ist der betrachtete Zug Z1 weiter vorgerückt; er hat dabei die Strecke S bis hin zu einem Streckenpunkt P2 vollständig freigefahren. Diesen Streckenpunkt, nämlich den Punkt, bis zu dem er die Strecke bereits geräumt hat, bestimmt der Zug Z1 in Kenntnis seiner Zuglänge und seiner Integrität selbst, beispielsweise durch Satellitenortung oder unter Verwendung eines an vorgegebenen Fahrorten synchronisierbaren Wegimpulsgebers. Der in der Zeichnung angedeutete Abstand zwischen dem tatsächlichen Ende des Zuges Z1 und dem Streckenpunkt P2, bis zu dem die Strecke als vom Zug Z1 geräumt angesehen wird, steht für etwaige Toleranzen bei der Fahrzeugortung und der Zuglängenermittlung durch den Zug Z1.

Dem Zug Z1 folgt ein Zug Z2 nach, der die Strecke S bis zum gleichen Zielpunkt oder bis zu einem Trennpunkt befahren soll. Dieser Zug versucht rechtzeitig, bevor aufgrund der ihm bisher bekannten Position des Zugendes des vorausfahrenden Zuges eine betrieblich hemmende Geswchwindigkeitsreduzierung nötig wird, oder beim Passieren eines in seinem Streckenatlas markierten Fahrortes oder beim Passieren einer punktförmigen Zugbeeinflussungseinrichtung, mit dem ihm bekannten vorausfahrenden Zug Z1 Verbindung aufzunehmen, indem er ihn über einen verfügbaren Funkkanal z.B. mit dessen Identitätskennzeichen J Z1 anruft. Die Kenntnis über die Identität des vorausfahrenden Zuges Z1 ist dem Zug Z2 von einer in der Zeichnung nicht dargestellten Leitstelle übermittelt worden oder aber er entnimmt sie z. B. einem mitgeführten Buchfahrplan, in dem die die Strecke befahrenden Züge nach Ort und Zeit vermerkt sind. Es ist angenommen, dass eine Kommunikationsverbindung zwischen dem Zug Z2 und dem Zug Z1 zustande kommt. Der Zug Z1 unterrichtet nach dem Zustandekommen der Kommunikationsverbindung den Zug Z2 über seinen Fahrort, d. h. vorliegend über die Lage des Streckenpunktes P2, der für das vollständige Räumen des zurückliegenden Streckenbereiches durch den Zug Z1 steht; er übermittelt diese Fahrortmeldung vorzugsweise unter Beigabe seines Identitätskennzeichens J Z1 an den Zug Z2, so dass dieser beim Empfang der Positionsmeldung P2 Z1 diese eindeutig dem Zug Z1 zuordnen kann. Aufgrund der übermittelten Positionsmeldung weiß der Zug Z2, dass die vor ihm liegende Strecke bis hin zum Streckenpunkt P2 geräumt ist und dass er nach dem rechtzeitigen Einschalten der Sicherungseinrichtungen des Bahnüberganges BU bis zu diesem Streckenpunkt P2 vorrücken darf.

In Figur 4 ist angenommen, dass die Kommunikationsverbindung zwischen dem Zug Z2 und dem Zug Z1 aus hier nicht näher zu erläuternden Gründen nicht zeitgerecht zustande kommt. Der Zug Z2 setzt sich deshalb nach ggf. mehrmaligem fruchtlosen Versuch zum Kommunikationsaufbau mit dem Funkachszähler FAZ des vor ihm liegenden Bahnüberganges BU in Verbindung. Dort hatte der Zug Z1 bei Annäherung an den Bahnübergang sein Identitätskennzeichen J Z1 sowie seine Soll-Achszahl SA Z1 hinterlegt. Im Funkachszähler FAZ ist ferner die Ist-Achszahl JA Z1 des Zuges Z1 hinterlegt, die gemäß Figur 2 beim Passieren des Bahnüberganges durch den Zug Z1 ermittelt wurde. Der Zug Z2 baut nun also auf funktechnischem Wege eine Verbindung zu dem vorausliegenden Funkachszähler FAZ auf und fordert von ihm, vorzugsweise unter Angabe des Identitätskennzeichens J Z1 des vorausfahrenden Zuges Z1, die für diesen gespeicherten Soll- und Ist-Achszahlen bzw. das daraus gebildete Kennzeichen K Z1 an. Der Funkachszähler übermittelt diese Angaben, gegebenenfalls ebenfalls unter Beiordnung des Identitätskennzeichens J Z1 für den Zug Z1, an den Zug Z2 und dieser erkennt bei der angenommenen Konstellation, dass die vorausliegende Strecke mindestens bis zum Bahnübergang BU vom vorausfahrenden Zug Z1 geräumt ist. Er kann nun nach dem Einschalten der Sicherungseinrichtungen des Bahnüberganges bis zu dessen Ausschaltkontakten A1 vorrücken.

Damit der Straßenverkehr nicht unnötig behindert wird, sollte der Bahnübergang aber nur dann eingeschaltet werden, wenn er anschließend vollständig geräumt werden kann, beispielsweise wenn der vorausfahrende Zug bereits auch den folgenden Bahnübergang passiert hat oder wenn es betrieblich erlaubt ist, einem vorausfahrenden Zug, ohne seine Position zu kennen, "auf Sicht" zu folgen. Der Bahnübergang kann dann mit der für Fahrten "auf Sicht" erlaubten Geschwindigkeit passiert werden. Andernfalls sollte der nachfolgende Zug vor dem dann ungesicherten Bahnübergang anhalten.
Der Anfrage eines Zuges an einen Funkachszähler zur Übermittlung der Achszahlen des jeweils vorausgefahrenen Zuges und der Antwort des Funkachszählers an den fragenden Zug kann jeweils das Identitätskennzeichen des vorausfahrenden bzw. des letzten den Bahnübergang befahrenden Zuges beigegeben sein. Dadurch wird eine eindeutige Zuordnung der übermittelten Daten zu dem in Rede stehenden Zug möglich und zwar sowohl beim Funkachszähler als auch beim fragenden Zug. Es reicht jedoch aus, dieses Kennzeichen nur der Abfrage oder der Antwort beizuordnen; in diesem Falle übernimmt entweder der Funkachszähler oder der fragende Zug die Zuordnung der Daten zum Identitätskennzeichen des vorausfahrenden Zuges.

Der nachfolgende Zug Z2 kann in Kenntnis weiterer vorausliegender Bahnübergänge oder sonstiger Streckenelemente zum Zählen von Fahrzeugachsen und zum Übermitteln entsprechender Informationen die Funkachszähler dieser Streckenelemente in gegebener Folge anrufen und so für den Fall, dass der vorausfahrende Zug die den entsprechenden Funkachszählern zugeordneten Streckenelemente vollständig passiert hat, den Gefahrenpunkt, auf den er vorrückt, weiter in Fahrrichtung verschieben bis schließlich ein Funkachszähler mit seinen Daten erkennbar macht, dass der zugehörige Streckenbereich noch nicht vollständig vom vorausfahrenden Zug Z1 passiert wurde. Der nachfolgende Zug Z2 hat dann seine Fahrt so einzurichten, dass er vor den Gleisschaltmitteln des letzten als vollständig passiert geltenden Funkachszählers zum Halten kommt.

Funkachszähler können beliebigen Streckenpunkten oder Streckenabschnitten zugeordnet sein, an denen über gleisseitige Sensoren die Achszahl der jeweils vorüberlaufenden Fahrzeuge festgestellt werden kann. Je mehr Funkachszähler an einer Strecke vorhanden sind, um so feinfühliger kann die Freimeldung der jeweils befahrbaren Strecke vorgenommen werden. Die Zuordnung von Funkachszählern zu Bahnübergängen ist deshalb besonders vorteilhaft, weil an den Bahnübergängen entsprechende Sensoreinrichtungen zum Ausschalten der Bahnübergangssicherungseinrichtungen ohnehin vorhanden sind, die für die Achszahlermittlung genutzt werden können. Auch sind an solchen Bahnübergängen meist Funksende- und -empfangseinrichtungen zum rechtzeitigen Einschalten der Sicherungseinrichtungen bereits vorhanden, so dass zur Abstandssicherung nach dem erfindungsgemäßen Verfahren vorteilhaft auf die bereits vorhandene Infrastruktur zurückgegriffen werden kann.

Es ist auch möglich, mehrere oder alle Funkachszähler nur zum drahtlosem Empfang von Fahrzeugdaten im Nahbereich der Funkachszähler auszurüsten und die von den Gleissensoren tatsächlich-festgestellten Achszahlen zusammen mit den ermittelten Fahrzeugdaten an eine übergeordnete Funksende- und -empfangseinrichtung zu übermitteln, mit der sich die nachfolgenden Züge bedarfsweise in Verbindung setzen können. Solche übergeordneten Funksende- und -empfangseinrichtungen können beispielsweise in Leitstellen angeordnet sein, von denen ohnehin zu den einzelnen Zügen Daten zu übermitteln sind. Eine solche Leitstelle könnte einen Zug bei der Kontaktaufnahme mit einem Funkachszähler aus ihrer Kenntnis der auch von den übrigen Funkachszählern stammenden Soll- und Ist-Achszahlen darüber informieren, wie weit er die vorausliegende Strecke insgesamt gefahrlos befahren darf.

Das erfindungsgemäße Verfahren ist insbesondere dazu geeignet, eine Rückfallebene bei der Abstandssicherug von Zügen für den Fall bereitzustellen, dass keine rechtzeitige Funkverbindung zu einem vorausfahrenden Zug zustande kommt. Der nachfolgende Zug fährt, solange er mit den Funkachszählern und nicht mit dem vorausfahrenden Zug kommuniziert, in einem durch die Anordnung von deren Gleissensoren definierten Raumabstand zu dem vorausfahrenden Zug. Gelingt es dem nachfolgenden Zug, wieder mit dem vorausfahrenden Zug in Verbindung zu treten und von diesem Angaben über seinen tatsächlichen Fahrort und seine Zugintegrität zu empfangen, so kann der nachfolgende Zug bis ans Ende des vorausfahrenden Zuges aufschließen und seine Fahrt unter Einhaltung vorgegebener Bremswege im wandernden Blockabstand hinter dem vorausfahrenden Zug fortsetzen.

Das erfindungsgemäße Verfahren lasst sich mit Vorteil auch dann anwenden, wenn zwar Kontakt mit dem jeweils vorausfahrenden Zug gegeben ist, dieser Zug aber keine Aussage über seine Zugintegrität machen kann. Dann muss damit gerechnet werden, dass der vorausfahrende Zug irgendwo auf der Strecke ein oder mehrere Fahrzeuge verloren hat. Durch Ansprechen der einzelnen Streckeneinrichtungen bzw. ihrer Funkachszähler und Vergleich der vom vorausfahrenden Zug an diese übermittelten Soll-Achszahlen mit der tatsächlichen Ist-Achszahl lässt sich feststellen, ob der vorausfahrende Zug mit allen seinen Achsen den betreffenden Bahnübergang vollständig passiert hat. Durch aufeinanderfolgendes Abfragen der folgenden Bahnübergänge bzw. Funkachszähler lässt sich so nach und nach die gesamte Strecke auf ihren Freizustand überprüfen.

Wenn das Ausschalten der Sicherungseinrichtungen eines Bahnüberganges vom positiven Vergleich der Ist-Achszahl eines Zuges mit der von diesem übermittelten Soll-Achszahl abhängig gemacht ist, ist das sichere Ausschalten des Bahnüberganges und damit die Freimeldung des zurückliegenden Streckenabschnittes auch möglich, wenn der den Bahnübergang passierende Zug über seinen Zusammenhalt nicht Bescheid weiß; der Bahnübergang stellt dann die Zugintegrität fest.

Das Abfragen der an einem Funkachszähler verfügbaren Soll- und Ist-Achszahlen für einen vorausfahrenden Zug durch einen auf einen Bahnübergang vorrückenden nachfolgenden Zug kann außer vom Befahren eines im Streckenatlas des nachfolgenden Zuges markierten oder durch eine Streckeneinrichtung vorgegebenen Streckenpunktes alternativ auch davon abhängig gemacht sein, dass der nachfolgende Zug den Bremseinsatzpunkt auf einen ihm bekannten Gefahrenpunkt erreicht oder sich diesem nähert. Bevor er einen betrieblich vielleicht nicht mehr erforderlichen Bremsvorgang einleitet, erkundigt sich der Zug bei dem jeweils vorausliegenden Funkachszähler bzw. der Leitstelle nach den gespeicherten Achszahlen und ermittelt daraus den Frei- und Belegtzustand der vorausliegenden Strecke.

Die Soll-Achszahl eines Zuges ist dem Zug möglichst vor Fahrtantritt z. B. von einer Leitstelle mitzuteilen oder sie kann anhand der Begleitpapiere des Zuges auf dem Zug ermittelt oder durch ortsfeste Zähleinrichtungen, z. B. beim Passieren eines speziellen Funkachszählers, ermittelt und z. B. per Funk an den Zug übertragen oder ihm auf einer Anzeigetafel angezeigt werden.

Für den Fall, dass eine Strecke auch von Zügen befahren wird, die keine Einrichtungen zum Aufbau einer Kommunikationsverbindung zu einem Funkachszähler aufweisen oder deren dafür vorgesehene Einrichtungen ausgefallen sind, ist nach einer Ausprägung der Erfindung vorgesehen, dass eine Zentrale, die den Zuglauf in geeigneter Weise überwacht, z. B. anhand des Buchfahrplans, dem Funkachszähler bei Annäherung eines solchen Zuges dessen Soll-Achszahl übermittelt, vorzugsweise in Verbindung mit einem Identitätskennzeichen für den Zug. Dieses Identitätskennzeichen ist mindestens dem nachfolgenden Zug bekannt oder wird ihm von der Zentrale bekannt gegeben. Der nachfolgende Zug kann dann bei Annäherung an den Funkachszähler die nach dem Passieren des vorausfahrenden Zuges dort gespeicherten Soll- und Ist-Achszahlen bzw. das daraus abgeleitete Kennzeichen abfragen und dann bestimmen, ob die Strecke bis zu den Sensoren des Funkachszählers geräumt und damit für ihn verfügbar ist oder nicht.

Befindet sich ein ohne oder mit defekten Einrichtungen zur Kommunikation mit einem Funkachszähler ausgestatteter Zug auf dem Weg zu einem Funkachszähler, so kann nach einer weiteren Ausprägung der Erfindung eine Zentrale, die den Zuglauf in geeigneter Weise überwacht, für diesen Zug die Anfrage an den Funkachszähler zur Übermittlung der dort gespeicherten Soll- und Ist-Achszahlen des vorausfahrenden Zuges stellen. Die Zentrale kann aus der Antwort des Funkachszählers erkennen, ob die Strecke bis zum Funkachszähler frei oder noch befahren ist und kann dann den Zugführer des anrückenden Zuges z. B. über Sprechfunk oder über eine gleisseitige Signalisierungseinrichtung über die Befahrbarkeit der vorausliegenden Strecke informieren.

## Patentansprüche

1. Verfahren zur Abstandssicherung von eine Strecke in gleicher Richtung befahrenden Zügen, bei dem die Züge von einer die Strecke verwaltenden Leitstelle, von in ihrem Fahrweg liegenden Streckenelementen und/oder von ihnen vorausfahrenden Zügen per Funk Informationen über die vor ihnen liegende freie Strecke erhalten,
**dadurch gekennzeichnet,**
**dass** entlang der Strecke (S) Funkachszähler (FAZ) angeordnet sind, an die die Züge (Z1) bei Annäherung ihre jeweilige Soll-Achszahl (SA Z1) zusammen mit einem sie bezeichnenden Identitätskennzeichen (J Z1) übermitteln,
**dass** die Funkachszähler über zugehörige Sensoren (A1, A2) die Ist-Achszahl (JA Z1) des nach Empfang eines Identitätskennzeichens an ihnen vorbeigefahrenen Zuges ermitteln und diese zusammen mit der angekündigten Soll-Achszahl speichern oder mit dieser vergleichen, wobei sie bei Übereinstimmung der beiden Achszahlen ein diesbezügliches Kennzeichen (K Z1) bilden,
und **dass** ein nachfolgender Zug (Z2) spätestens beim Erreichen des Bremseinsatzpunktes auf die Sensoren des Funkachszählers die Soll- und die Ist-Achszahl des vorausfahrenden Zuges oder das für diesen gebildete Kennzeichen vom Funkachszähler (FAZ) zu erfragen sucht, woraufhin der Funkachszähler für den Fall, dass ihn der vorausfahrende Zug bereits vollständig passiert hat, die Soll- und die Ist-Achszahlen des vorausfahrenden Zuges oder das für diesen gebildete Kennzeichen an den anfragenden Zug übermittelt
und **dass** der nachfolgende Zug aus der übermittelten Antwort auf den Freizustand der Strecke bis zu den Sensoren des Funkachszählers und andernfalls auf den Besetztzustand der Strecke bis dorthin schließt.

2. Verfahren nach Anspruch 1,
**dadurch gekennzeinet,**
dass die Funkachszähler das von ihnen gebildete Kennzeichen und/oder die Soll- und die Ist-Achszahlen des letzten an ihnen vorbeigefahrenen Zuges zusammen mit dessen Identitätskennzeichen an mindestens eine mit Funksende-/-empfangseinrichtungen ausgestattete Einrichtung übermitteln, von der diese Daten oder daraus abgeleitete Daten durch einen nachfolgenden Zug abfragbar sind.

3. Verfahren nach Anspruch 1 oder 2,
**dadurch gekennzeichnet,**
**dass** der nachfolgende Zug (Z2) seiner Anfrage an einen Funkachszähler (FAZ) oder an eine mit Funksende-/-empfangseinrichtungen ausgestattete Einrichtung das Identitätskennzeichen (J Z1) des vorausfahrenden Zuges (Z1) und/oder dass der Funkachszähler oder die mit Funksende-/-empfangseinrichtungen ausgestattete Einrichtung seiner bzw. ihrer Antwort das Identitätskennzeichen des zuletzt am Funkachszähler vorbeigefahrenen Zuges beiordnet.

4. Verfahren nach einem der Ansprüche 1 bis 3,
**dadurch gekennzeinet,**
dass die Funkachszähler (FAZ) den Bahnübergängen (BU) zugeordnet sind, wobei die Ist-Anzahl (JA Z1) der die fahrrichtungsbezogenen Ausschaltkontakte (A1, A2) in jeweils gleicher Fahrrichtung passierenden Fahrzeugachsen zusammen mit der jeweils angekündigten Soll-Achszahl (SA Z1) festgehalten und/oder hieraus durch Vergleich das Kennzeichen (K Z1) gebildet wird.

5. Verfahren nach Anspruch 4,
**dadurch gekennzeinet,**
dass ein Zug (Z1) bei Annäherung an einen Bahnübergang (BU) diesem in zeitlichem Zusammenhang mit dem Einschaltauftrag zur Sicherung des Bahnüberganges seine Soll-Achszahl (SA Z1) und sein Identitätskennzeichen (J Z1) übermittelt,
dass der Bahnübergang diese Daten gleisbezogen mindestens bis zu einem folgenden Einschaltauftrag speichert oder an eine mit Funksende-/-empfangseinrichtungen ausgestattete Einrichtung übermittelt und dass der Bahnübergang oder die mit Funksende-/-empfangseinrichtungen ausgestattete Einrichtung diese Daten oder daraus abgeleitete Daten (K Z1) auf Anfrage an einen nachfolgenden Zug (Z2) übermittelt.

6. Verfahren nach Anspruch 4 oder 5,
**dadurch gekennzeichnet,**
**dass** das Einschalten der Sicherungseinrichtungen eines Bahnüberganges davon abhängig gemacht ist, dass der sich dem Bahnübergang nähernde Zug bis über den Bahnübergang hinaus vorrücken darf und dass bei fehlender Freigabe seines Fahrweges über den Bahnübergang hinaus die Sicherungseinrichtungen des Bahnüberganges nicht eingeschaltet und der Zug vor dem Bahnübergang angehalten wird.

7. Verfahren nach Anspruch 4 oder 5,
**dadurch gekennzeinet,**
dass das Ausschalten der Sicherungseinrichtungen eines Bahnüberganges davon abhängig gemacht ist, dass der Bahnübergang durch einen Zug mit der angekündigten Soll-Achszahl ordnungsgerecht befahren und freigefahren wurde.

8. Verfahren nach einem der Ansprüche 1 bis 6,
**dadurch gekennzeinet,**
dass ein nachfolgender Zug (Z2) für den Fall, dass zunächst keine Verbindung zu einem vorausfahrenden Zug (Z1) Zustande kommt und der deshalb eine entsprechende Anfrage an einen Funkachszähler (FAZ) oder an eine mit Funksende-/-empfangseinrichtungen ausgerüstete Einrichtung zum Bestimmen einer freien Mindeststrecke richtet, weiterhin versucht, eine Funkverbindung zu dem jeweils vorausfahrenden Zug aufzubauen zum Erfragen von dessen aktuellem Fahrort (P2).

9. Verfahren nach einem der Ansprüche 1 bis 8,
**dadurch gekennzeinet,**
dass ein nachfolgender Zug (Z2) für den Fall, dass keine Verbindung zu einem vorausfahrenden Zug (Z1) Zustande kommt oder dass dieser (Z1) keine Aussage über seine Vollständigkeit macht und der (Z2) deshalb eine entsprechende Anfrage an einen Funkachszähler oder an eine mit Funksende-/-empfangseinrichtungen ausgestattete Einrichtung richtet, diese Anfrage zunächst für den ihm nächstgelegenen Funkachszähler stellt und dann schrittweise erweitert auf die Funkachszähler in seinem Fahrweg bis zum Ende des gemeinsamen Fahrweges mit dem vorausfahrenden Zug oder bis zum Aufgreifen des ersten Funkachszählers, für den unter dem Identitätskennzeichen des vorausfahrenden Zuges (Z1) noch keine Kennung für das vollständige Passieren oder keine übereinstimmenden Soll- und Ist-Achszahlen hinterlegt wurden.

10. Verfahren nach einem der Ansprüche 1 bis 8,
**dadurch gekennzeichnet,**
**dass** der jeweils nachfolgende Zug für den Fall, dass die Funkachszähler die ihnen übermittelten und die von ihnen ermittelten Daten an eine zentrale mit Funksende-/-empfangseinrichtungen ausgestattete Einrichtung weitergeben, seine Anfrage an diese zentrale Einrichtung stellt und dass diese aus der Kenntnis der ihr von den Funkachszählern zugeführten Daten dem fragenden Zug mitteilt, bis zu welchem vom vorausfahrenden Zug geräumten Funkachszähler er vorrücken darf.

11. Verfahren nach einem der Ansprüche 1 bis 10,
**dadurch gekennzeichnet,**
**dass** eine den Zuglauf überwachende zentrale Einrichtung vorgesehen ist, die für den Fall, dass ein Zug keine oder defekte Einrichtungen zur Kommunikation mit den Funkachszählern besitzt, aus ihrer Kenntnis über den tatsächlichen oder den von ihr vermuteten Fahrort des Zuges dem im Streckenverlauf jeweils vorausliegenden Funkachszähler bei Annäherung des Zuges dessen Soll-Achszahl übermittelt.

12. Verfahren nach Anspruch 11,
**dadurch gekennzeichnet,**
**dass** die zentrale Einrichtung der Soll-Achszahl des Zuges ein den Zug bezeichnendes Identitätskennzeichen beiordnet, das dem oder den die Strecke befahrenden übrigen Fahrzeugen bekannt ist.

13. Verfahren nach einem der Ansprüche 1 bis 12,
**dadurch gekennzeichnet,**
**dass** eine den Zuglauf überwachende zentrale Einrichtung vorgesehen ist, die für den Fall, dass ein Zug keine Kommunikationsverbindung zum jeweils vorausliegenden Funkachszähler aufbauen kann, aus ihrer Kenntnis über den tatsächlichen oder den vermuteten Fahrort des Zuges für diesen Zug die Anfrage an den jeweils vorausliegenden Funkachszähler stellt,
**dass** der Funkachszähler die für den letzten an ihm vorbeigefahrenen Zug ermittelten Daten an die zentrale Einrichtung übermittelt
und **dass** diese abhängig davon, ob die Strecke bis zum Funkachszähler vollständig geräumt ist oder nicht, dem Zug vorzugsweise über Sprechfunk mitteilt, ob er bis zum folgenden Funkachszähler vorrücken darf.

14. Verfahren nach einem der Ansprüche 1 bis 13,
**dadurch gekennzeinet,**
dass die Züge mit dem Empfang eines von ihnen erfragten Kennzeichens oder übereinstimmender Soll- und Ist-Achszahlen eines vorausfahrenden Zuges die Freigabe des Fahrweges jeweils bis zu dem Funkachszähler selbsttätig erweitern, von dem das betreffende Kennzeichen oder die Achszahlen stammen.

15. Verfahren nach einem der Ansprüche 1 bis 14,
**dadurch gekennzeichnet,**
**dass** das Stellen der Anfrage eines Zuges an einen Funkachszähler oder an eine mit Funksende-/-empfangseinrichtungen ausgestattete Einrichtung vom Passieren eines in einem Streckenatlas des Zuges vermerkten Fahrort oder dem Passieren einer streckenseitigen Beeinflussungseinrichtung abhängig gemacht ist.

16. Verfahren nach einem der Ansprüche 1 bis 15,
**dadurch gekennzeichnet,**
**dass** ein Zug die Anfrage an einen Funkachszähler oder an eine mit Funksende-/-empfangseinrichtungen ausgestattete Einrichtung spätestens dann stellt, wenn er mit der Bremsung auf einen ihm bekannten Gefahrenpunkt beginnen muss.

17. Anwendung des Verfahrens nach einem der Ansprüche 1 bis 16 als Rückfallebene für den Fall, dass keine Funkverbindung zu einem vorausfahrenden Zug Zustande kommt, um den aktuellen Fahrort des Zuges zu erfragen, oder für den Fall, dass der vorausfahrende Zug keine oder nicht funktionsfähige Mittel zur technischen Zugvollständigkeitserkennung aufweist.

## Claims

1. Method for ensuring separation between trains travelling in the same direction on one track, in which the trains receive information by radio about the free track in front of them from a signal box which is controlling the track and/or from track elements which are located in its path as well as from trains travelling in front of it,
**characterized**
**in that** radio axle counters (FAZ) are arranged along the track (S) to which radio axle counters (FAZ) the trains (Z1) transmit their respective nominal number of axles (SA Z1) together with an identity tag (J Z1) which identifies them as they approach,
**in that** the radio axle counters use associated sensors (A1, A2) to determine the actual number of axles (JA Z1) of the train as it travels past them after reception of an identity tag, and the radio axle counters store this actual number of axles (JA Z1) together with the notified nominal number of axles, or compare the two, with a tag (K Z1) relating to this being formed if the two numbers of axles match,
and **in that**, at the latest when the braking start point reaches the sensors of the radio axle counter, a subsequent train (Z2) attempts to check with the radio axle counter (FAZ) the nominal and the actual number of axles of the previous train or the tag which is formed for this, in response to which, in the situation where the previous train has already completely passed it, the radio axle counter transmits the nominal and the actual number of axles of the previous train, or the tag which is formed for this, to the requesting train, and in that the subsequent train uses the transmitted response to deduce that the track is free as far as the sensors of the radio axle counter, and otherwise that the track is occupied to that point.

2. Method according to Claim 1,
**characterized**
**in that** the radio axle counters transmit the tag which is formed by them and/or the nominal and the actual number of axles of the last train which passed by them together with its identity tag to at least one device which is equipped with radio transmitting/receiving devices, with which device this data or data derived from it can be checked by a subsequent train.

3. Method according to Claim 1 or 2,
**characterized**
**in that** the subsequent train (Z2) attaches to its request to a radio axle counter (FAZ) or to a device which is equipped with radio transmitting/receiving devices the identity tag (J Z1) of the previous train (Z1) and/or in that the radio axle counter or the device which is equipped with radio transmitting/receiving devices attaches to its or their response the identity tag of the last train which passed by the radio axle counter.

4. Method according to one of Claims 1 to 3,
**characterized**
**in that** the radio axle counters (FAZ) are associated with level crossings (BU), with the actual number (JA Z1) of the vehicle axles which pass the switching-off contacts (A1, A2), which are related to the direction of travel, in the same direction of travel in each case being recorded together with the respectively notified nominal number of axles (SA Z1), and/or the tag (K Z1) being formed from this by comparison.

5. Method according to Claim 4,
**characterized**
**in that**, on approaching a level crossing (BU), a train (Z1) transmits its nominal number of axles (SA Z1) and its identification tag (J Z1) to this level crossing (BU) related in time to the switch-on order in order to protect the level crossing,
**in that** the level-crossing stores this data on a track-related basis at least until a subsequent switch-on command is received, or transmits this to a device which is equipped with radio transmitting/receiving devices, and
**in that** the level crossing or the device which is equipped with radio transmitting/receiving devices transmits this data or data (K Z1) derived from it to a subsequent train (Z2), on request.

6. Method according to Claim 4 or 5,
**characterized**
**in that** the switching on of the safety devices for a level crossing is made dependent on the train which is approaching the level crossing having clearance to move beyond the level crossing, and in that, in the absence of such clearance to travel beyond the level crossing, the safety devices for the level crossing are not switched on, and the train is stopped before the level crossing.

7. Method according to Claim 4 or 5,
**characterized**
**in that** the switching off of the safety devices for a level crossing is made dependent on the level crossing having been travelled over and cleared correctly by a train with a notified nominal number of axles.

8. Method according to one of Claims 1 to 6,
**characterized**
**in that**, in the situation where there is initially no link to a previous train (Z1) and a subsequent train (Z2) therefore passes an appropriate request to a radio axle counter (FAZ) or to a device which is equipped with radio transmitting/receiving devices in order to determine a free minimum track length, the subsequent train (Z2) continues to attempt to set up a radio link to the respective previous train in order to check its current location (P2).

9. Method according to one of Claims 1 to 8,
**characterized**
**in that**, in the situation where there is no link to a previous train (Z1) or this previous train (Z1) makes no statement about its completeness and a subsequent train (Z2) therefore passes an appropriate request to a radio axle counter or to a device which is equipped with radio transmitting/receiving devices, the subsequent train (Z2) first of all makes this request to the radio axle counter which is closest to it and then continues onwards step by step to the radio axle counters on its route as far as the end of the common route with the previous train or until it accesses the first radio axle counter for which no tag for the complete passing or no matching nominal and actual number of axles has been stored for the identity tag of the previous train (Z1)

10. Method according to one of Claims 1 to 8,
**characterized**
**in that**, in the situation where the radio axle counters pass on the data transmitted to them and the data determined by them to a central device which is equipped with radio transmitting/receiving devices, the respective subsequent train makes its request to this central device, and in that, on the basis of the knowledge of the data supplied to it from the radio axle counters, this central device signals to the requesting train the last radio axle counter which has been cleared by the previous train and to which it may travel onwards.

11. Method according to one of Claims 1 to 10,
**characterized**
**in that** a central device is provided which monitors the train running and, in the situation in which a train does not have any devices or has defective devices for communication with the radio axle counters, uses its knowledge of the actual location of the train or the location of the train as assumed by it to transmit to the respective next radio axle counter in the course of the track the nominal number of axles of the train as it approaches.

12. Method according to Claim 11,
**characterized**
**in that** the central device attaches the nominal number of axles of the train to an identity tag which identifies the train and which is known to the other vehicle or vehicles travelling on that track.

13. Method according to one of Claims 1 to 12,
**characterized**
**in that** a central device is provided, which monitors the train running and, in the situation where a train cannot set up a communication link to the respective next radio axle counter, uses its knowledge of the actual location of the train or the location of the train as assumed by it to make the request to the respective next radio axle counter on behalf of this train,
**in that** the radio axle counter transmits to the central device the data determined for the last train which passed by it,
and **in that**, depending on whether the track has or has not been completely cleared as far as the radio axle counter, this central device reports, preferably by voice radio, to the train whether it may travel onwards to the next radio axle counter.

14. Method according to one of Claims 1 to 13,
**characterized**
**in that**, on receiving a tag which has been requested by them or on receiving matching nominal and actual numbers of axles for a previous train, the trains automatically extend the clearance of the route to the respective next radio axle counter from which the relevant tag or the number of axles originated.

15. Method according to one of Claims 1 to 14,
**characterized**
**in that** the making of the request from a train to a radio axle counter or to a device which is equipped with radio transmitting/receiving devices is made dependent on the passing of a location which has been noted in a track atlas for that train, or the passing of a trackside influencing device.

16. Method according to one of Claims 1 to 15,
**characterized**
**in that** a train makes the request to a radio axle counter or to a device which is equipped with radio transmitting/receiving devices at the latest when it has to start braking for a danger point that is known to it.

17. Use of the method according to one of Claims 1 to 16, as a reversionary level in order to check the current location of a previous train in the situation in which there is no radio link to the previous train, or in the situation in which the previous train has no means, or no serviceable means, for technical train completeness identification.

## Revendications

1. Procédé permettant de garantir la distance entre des trains circulant dans le même sens sur une voie, dans lequel les trains reçoivent par voie hertzienne des informations sur la voie libre devant eux d'une station de commande gérant la voie, d'éléments de voie se trouvant sur leur trajet et/ou de trains qui les précèdent,
**caractérisé en ce que**
des compteurs d'essieux radioélectriques (FAZ) sont disposés le long de la voie (S), auxquels les trains (Z1) transmettent conjointement avec une caractéristique d'identification (J Z1) qui leur est propre leur nombre d'essieux nominal respectif (SA Z1) lorsqu'ils s'en approchent,
les compteurs d'essieux radioélectriques détectent au moyen de capteurs associés (A1, A2) le nombre d'essieux réel (JA Z1) du train passant devant ces compteurs après réception d'une caractéristique d'identification et mémorise ce nombre conjointement avec le nombre d'essieux nominal annoncé ou le compare à celui-ci, en formant une caractéristique de nombre d'essieux (K Z1) en cas de concordance des deux nombres d'essieux,
un train suivant (Z2) cherche à interroger les capteurs du compteur d'essieux radioélectrique pour connaître les nombres d'essieux nominal et réel du train précédent au plus tard lorsqu'il atteint le point de freinage, puis le compteur d'essieux radioélectrique transmet au train interrogateur les nombres d'essieux nominal et réel du train précédent, ou la caractéristique formée pour ce train, dans le cas où le train précédent a passé entièrement ledit compteur d'essieux radioélectrique,
et le train suivant déduit de la réponse transmise si la voie est libre ou occupée jusqu'aux capteurs du compteur d'essieux radioélectrique.

2. Procédé selon la revendication 1, **caractérisé en ce que** les compteurs d'essieux radioélectriques transmettent la caractéristique qu'ils ont formée et/ou les nombres d'essieux nominal et réel du dernier train qui passe devant eux conjointement avec la caractéristique d'identification de ce train à au moins un dispositif, équipé de dispositifs d'émission/réception radioélectriques, permettant à un train suivant d'interroger ces données ou des données déduites de celles-ci.

3. Procédé selon la revendication 1 ou 2, **caractérisé en ce que** le train suivant (Z2) adjoint à son interrogation d'un compteur d'essieux radioélectrique (FAZ) ou d'un dispositif, équipé de dispositifs d'émission/réception radioélectriques, la caractéristique d'identification (J Z1) du train précédent (Z1) et/ou **en ce que** le compteur d'essieux radioélectrique ou le dispositif, équipé de dispositifs d'émission/réception radioélectriques, adjoint à sa réponse la caractéristique d'identification du dernier train ayant passé devant le compteur d'essieux radioélectrique.

4. Procédé selon l'une des revendications 1 à 3, **caractérisé en ce que** les compteurs d'essieux radioélectriques (FAZ) sont associés aux passages à niveau (BU), le nombre réel (JA Z1) des contacts de déconnexion (A1, A2), par rapport au sens de roulement, d'essieux de véhicules passant dans le même sens de roulement étant déterminé conjointement avec le nombre d'essieux nominal (SA Z1) annoncé à chaque fois et/ou la caractéristique (K Z1) étant formée à partir de là par comparaison.

5. Procédé selon la revendication 4, **caractérisé en ce que**, lorsqu'un train (Z1) approche d'un passage à niveau (BU), il transmet à ce passage à niveau son nombre d'essieux nominal (SA Z1) et sa caractéristique d'identification (J Z1) dans une relation temporelle avec l'ordre de connexion pour sécuriser le passage à niveau (J Z1), **en ce que** le passage à niveau mémorise ces données, concernant la voie, au moins jusqu'à un ordre de connexion suivant ou les transmet à un dispositif équipé de dispositifs d'émission/réception radioélectriques et **en ce que** le passage à niveau ou le dispositif équipé de dispositifs d'émission/réception radioélectriques transmet sur interrogation à un train suivant (Z2) ces données ou des données déduites de celles-ci (K Z1).

6. Procédé selon la revendication 4 ou 5, **caractérisé en ce que** la connexion des dispositifs de sécurisation d'un passage à niveau est effectuée si le train approchant du passage à niveau est autorisé à rouler au-delà du passage à niveau et **en ce que**, si le train n'est pas autorisé à rouler au-delà du passage à niveau, les dispositifs de sécurisation du passage à niveau ne sont pas connectés et le train est arrêté avant le passage à niveau.

7. Procédé selon la revendication 4 ou 5, **caractérisé en ce que** la déconnexion des dispositifs de sécurisation d'un passage à niveau est effectuée si le passage à niveau a été emprunté ou libéré normalement par un train ayant le nombre d'essieux nominal annoncé.

8. Procédé selon l'une des revendications 1 à 6, **caractérisé en ce qu'**un train suivant (Z2), dans le cas où aucune liaison avec un train précédent (Z1) n'est tout d'abord effectuée et que ce train suivant envoie pour cette raison une interrogation correspondante à un compteur d'essieux radioélectriques (FAZ) ou à un dispositif équipé de dispositifs d'émission/réception radioélectriques pour déterminer s'il y a un minimum de voie de libre, tente en outre d'établir une liaison radioélectrique avec le train encore précédent pour l'interroger sur sa position actuelle (P2) .

9. Procédé selon l'une des revendications 1 à 8, **caractérisé en ce qu'**un train suivant (Z2), dans le cas où aucune liaison avec un train précédent (Z1) n'est effectuée ou que ce train (Z1) ne dit rien sur son intégrité et que le train (Z2) envoie pour cette raison une interrogation correspondante à un compteur d'essieux radioélectrique ou à un dispositif d'émission/réception radioélectrique, envoie cette interrogation tout d'abord au compteur d'essieux radioélectrique le plus proche puis successivement aux compteurs d'essieux radioélectriques suivants sur son trajet jusqu'à la fin du trajet commun avec le train précédent ou jusqu'à accrocher le premier compteur d'essieux radioélectrique, pour lequel aucun signalement du passage complet ou aucuns nombres d'essieux nominal et réel concordants ne sont encore mémorisés dans la caractéristique d'identification du temps précédent (Z1).

10. Procédé selon l'une des revendications 1 à 8, **caractérisé en ce que** le train encore suivant, dans le cas où les compteurs d'essieux radioélectriques transmettent les données, qui leur ont été communiquées ou qu'ils communiquent, à un dispositif central équipé de dispositifs d'émission/réception radioélectriques, envoie son interrogation à ce dispositif central et **en ce que**, à partir de la connaissance de ces données qui lui ont été envoyées par les compteurs d'essieux radioélectriques, ce dispositif central communique au train interrogé jusqu'à quel compteur d'essieux radioélectrique, en arrière du train précédent, il est autorisé à avancer.

11. Procédé selon l'une des revendications 1 à 10, **caractérisé en ce qu'**il est prévu un dispositif central de surveillance de la marche des trains qui, dans le cas où un train ne possède aucun dispositif, ou des dispositifs défectueux, de communication avec les compteurs d'essieux radioélectriques, transmet au compteur d'essieux radioélectrique plus en aval dans l'itinéraire le nombre d'essieux nominal de ce train, lorsque celui-ci approche, à partir de sa connaissance de la position réelle ou supposée du train.

12. Procédé selon la revendication 11, **caractérisé en ce que** le dispositif central adjoint au nombre d'essieux nominal du train une caractéristique d'identification propre au train qui est transmise à l'autre véhicule ou aux autres véhicules circulant sur la voie.

13. Procédé selon l'une des revendications 1 à 12, **caractérisé en ce qu'**il est prévu un dispositif central de surveillance de la marche des trains qui, dans le cas où un train ne peut établir aucune liaison de communication avec le compteur d'essieux radioélectrique plus en aval, interroge à partir de sa connaissance de la position réelle ou supposée du train le compteur d'essieux radioélectriques encore plus en aval, **en ce que** le compteur d'essieux radioélectriques transmet au dispositif central les données transmises concernant le dernier train précédent, et **en ce que**, selon que la voie est totalement dégagée ou non jusqu'au compteur d'essieux radioélectriques, ce dispositif central transmet au train avantageusement par radiotéléphone s'il est autorisé à avancer jusqu'au compteur d'essieux radioélectrique suivant.

14. Procédé selon l'une des revendications 1 à 11, **caractérisé en ce que** les trains transmettent automatiquement, à la réception d'une caractéristique qu'ils ont demandée ou de nombre d'essieux nominal et réel concordants d'un train précédent qu'ils ont demandés, que la voie est libre jusqu'au compteur d'essieux radioélectrique d'où proviennent la caractéristique ou les nombres d'essieux en question.

15. Procédé selon l'une des revendications 1 à 14, **caractérisé en ce que** l'interrogation relative à un train est effectuée auprès d'un compteur d'essieux radioélectrique ou d'un dispositif équipé de dispositifs d'émission/réception en fonction du passage par une position mentionnée dans un atlas des voies du train ou du passage par un dispositif d'intervention du côté voie.

16. Procédé selon l'une des revendications 1 à 15, **caractérisé en ce qu'**un train interroge un compteur d'essieux radioélectriques ou un dispositif équipé de dispositifs d'émission/réception au plus tard seulement lorsqu'il doit commencer à freiner sur un lieu dangereux qui lui a été communiqué.

17. Utilisation du procédé selon l'une des revendications 1 à 16 comme plan de recours dans le cas où aucune liaison radioélectrique n'est établie avec un train précédent pour demander la position actuelle du train ou dans le cas où le train précédent ne comporte aucun moyen fonctionnel pour détecter l'intégrité technique du train.
